# EUROPÄISCHE PATENTANMELDUNG

(11) **EP 4 786 664 A1**
(43) Veröffentlichungstag der Anmeldung: **05.08.2026**
(21) Anmeldenummer: 26154974.5
(22) Anmeldetag: 29.01.2026
(51) Int. Cl.: D04B 1/10, D04B 1/22

(54) **VERFAHREN ZUR HERSTELLUNG EINES STRICKSTÜCKS MIT BIDIREKTIONALEM MASCHENANSCHLAG UND INTEGRIERT GEARBEITETEM RANDKÖRPER, UND DAMIT HERGESTELLTES STRICKSTÜCK**

(30) Priorität: 31.01.2025 CH 902025
(71) Anmelder: Von Hagens, Tona, 8810 Horgen (CH)
(72) Erfinder: Von Hagens, Tona, 8810 Horgen (CH)
(74) Vertreter: Troesch Scheidegger Werner AG

(57) **Zusammenfassung**

Die vorliegende Erfindung betrifft das Handstrickens, insbesondere ein Verfahren zur Herstellung eines Strickstücks (2) umfassend einen Hauptkörper (HK) aus Hauptmaschen (HM) und einen integriert gestrickten Randkörper (RK) aus Randmaschen (RM), wobei der Hauptkörper (HK) und der Randkörper (RK) ausgehend von einem bidirektionalem Maschenanschlag in einem Stück gestrickt werden. Die Erfindung betrifft zudem das durch dieses Verfahren gestrickte Strickstück (2).

Die Erfindung erlaubt die Kombination von bidirektionalem Maschenanschlag mit dem integrierten Stricken eines Randkörpers am Reihenanfang und -ende, so dass der Randkörper stets nach der gleichen Strickvorschrift gearbeitet werden kann. Dies wird ermöglicht mittels einer Drehung von den Randkörper ausbildenden Randmaschen, vorzugsweise unmittelbar nach dem Maschenanschlag oder in der ersten gearbeiteten Reihe.

## Beschreibung

Die Erfindung betrifft das technische Gebiet des Strickens, insbesondere des Handstrickens, insbesondere ein Verfahren zur Herstellung eines Strickstücks umfassend einen Hauptkörper aus Hauptmaschen und einen integriert gestrickten Randkörper aus Randmaschen, wobei der Hauptkörper und der Randkörper ausgehend von einem bidirektionalem Maschenanschlag in einem Stück gestrickt werden. Die Erfindung betrifft zudem das durch dieses Verfahren gestrickte Strickstück.

Strickstücke mit stabilen und ästhetisch ansprechenden Rändern als saubere Abschlusskante am Reihenanfang und/oder -ende sind beliebte Handarbeiten. Diese Ränder werden entweder integriert gestrickt oder nachträglich angestrickt - optisch ist das Endergebnis bei geübten Strickern kaum oder gar nicht zu unterscheiden. Integrierte Ränder entstehen, indem die Randmaschen (die Maschen am Anfang bzw. Ende einer Reihe) anders als die Hauptmaschen behandelt werden, z.B. durch wechselndes abheben bzw. wegstricken von Maschen am Anfang bzw. Ende einer Reihe, nachfolgend werden diese am Anfang oder Ende einer Reihe liegenden und anders behandelten Maschen als Randmaschen bezeichnet. Wenn hingegen die Maschen am Rand eines Strickstücks ebenso wie die Hauptmaschen behandelt werden, werden diese Maschen nachfolgend als Hauptmaschen bezeichnet - selbst wenn ihre Position am Rand einer Reihe ist. Beim nachträglichen Anstricken eines Randes (Randkörpers) werden nach Vollendung des gesamten Hauptkörpers Maschen am Rand des Hauptkörpers aufgenommen und diese dann weggestrickt um den Rand zu bilden.

Das nachträgliche Hinzufügen eines Randes erfordert somit einen zusätzlichen, den Strickfluss unterbrechenden Arbeitsschritt, bei dem auch noch - insbesondere bei unerfahrenen Strickern - leicht Fehler passieren können (Maschen werden an der falschen Stelle aufgenommen, eigentlich aufzunehmende Maschen werden vergessen, ...). Das integrierte Stricken eines Randes hat neben der Optimierung des Strickflusses weitere Vorteile. Es ist zeitsparend und kann die Stabilität der Kanten des Strickkörpers durch die direkte Verbindung mit dem Hauptkörper erhöhen, liefert einen glatten, kontinuierlich geformten Rand(körper) ohne sichtbare Übergänge zum Hauptkörper und verhindert ein Verziehen der Kanten während der Arbeit. Daher erfreuen sich Strickmuster für Strickstücke mit integrierten Rändern hoher Beliebtheit. Ein sehr einfach zu strickender integrierter Strickrand ist ein sogenannter I-Cord-Rand, der durch in Hin- und Rückreihen abwechselndes Abheben und Wegstricken der Randmaschen gearbeitet werden kann. Besonders häufig wird ein I-Cord ausgebildet durch linkes Abheben (Abheben mit dem Arbeitsfaden vor der Arbeit) der Randmaschen am Reihenende und rechtes Stricken dieser Randmaschen zu Beginn einer Reihe. Das auch mögliche umgekehrte Vorgehen ist ein Wegstricken der Randmaschen am Ende einer Hinreihe und ein Abheben der gerade abgehobenen Randmaschen am Anfang der Rückreihe. Auch möglich ist ein maschenweise abwechselndes linkes Abheben und Wegstricken der Randmaschen, so dass der I-Cord in der Art eines doppelt gestrickten Bündchens gebildet wird.

Auf diese Weise wird ein rechts gestrickt aussehender I-Cord-Rand gestrickt, es gibt aber auch links gestrickt aussehende I-Cord-Ränder.

Der Begriff bidirektionaler Maschenanschlag umfasst alle Arten von Maschenanschlägen, die zwei Basisreihen ausbilden, von denen aus in entgegengesetzte Richtungen gestrickt werden kann ohne dass zuvor mit einem Arbeitsfaden Maschen aufgenommen werden müssen. Ausgehend von einem bidirektionalem Maschenanschlag wächst also das Strickstück mit jeder gestrickten Reihe in entgegengesetzte Richtungen, beginnend von den Basisreihen aus. Es ist auch möglich, beide Basisreihen zu einer Arbeitsreihe zusammen zu fassen, vorzugsweise beim Wegstricken beider Basisreihen mit dem gleichen Arbeitsfaden unmittelbar nach dem Anschlagen. Wenn eine Rundstricknadel zum Anschlagen verwendet worden ist, werden einfach alle auf beiden Nadeln der Rundstricknadel liegenden Maschen hintereinander weggestrickt. Auf diese Weise entsteht durch das Arbeiten weiterer Hin- und Rückreihen ein Strickstück mit einer einzigen Öffnung. Wenn die Runde geschlossen wird, weist das Strickstück keine Randmaschen auf. Beliebt sind bidirektionale Maschenanschläge z.B. beim Stricken des Zehenbereichs von Socken. Nicht abschliessende Beispiele für bidirektionale Maschenanschläge sind der sogenannte magische Maschenanschlag, der Achtanschlag oder der türkische Maschenanschlag. Auch provisorische Maschenanschläge (egal in welcher Form) werden im weiteren Sinne vom Begriff bidirektionaler Maschenanschlag umfasst. Der Begriff Maschenanschlag umfasst sämtliche Techniken zum Ausbilden von Maschen mit einem Garn, somit z.B. auch im Strickverlauf stattfindendes Aufschlingen von Maschen.

Bidirektionale Maschenanschläge eignen sich ausgezeichnet für das Stricken von Strickstücken mit einem gewissen Grad an struktureller Symmetrie bzgl. einer Anordnung ihrer Maschen im Bereich des Maschenanschlags, da so beide Basisreihen problemlos und ohne komplizierte Buchführung gleichartig weggestrickt werden können. Strukturelle Symmetrie liegt auch dann vor, wenn die Maschen ausgehend von einer Basisreihe in einem ersten Muster (z.B. glatt rechts) und ausgehend von der anderen Basisreihe in einem anderen Muster (z.B. kraus rechts, Rippen, Zopfmuster, ...) gearbeitet werden. Wenn die gebildeten Basisreihen an einem Ende beim ersten Wegstricken der Reihen miteinander verbunden werden, erlaubt der bidirektionale Maschenanschlag auf äusserst unkomplizierte Art, Strickstücke mit nur einer Öffnung (z.B., Kapuzen, Mützen, Balaclavas o.ä.) zu arbeiten. Bidirektionale Maschenanschläge können auch für Schulterverbindungen von ärmellosen, von oben gestrickten Tops verwendet werden um ein späteres Maschenaufnehmen zu umgehen. Ebenso können auch Westen, Jacken oder Pullover gestrickt werden, wobei hier neben den Schultern ein besonders günstiger Ort für die Basisreihen entlang der Wirbelsäule ist - der Hauptkörper kann dann durch Zu- und Abnahmen im weiteren Strickverlauf geformt werden. Die Randkörper befinden sich dann am Hals und am unteren Ende.

Die Kombination der Techniken bidirektionale Maschenanschlag und integrierter Rand ist somit ein lang empfundenes heimliches Bedürfnis, welches den Strickfluss optimieren würde. Die Kombination führt jedoch aufgrund der Händigkeit des Handstrickens zu einer optisch nicht zufrieden stellenden Randkante, die in der ersten Reihe falsch herum gearbeitet und zudem verdreht ist. Daher werden diese Stricktechniken nicht kombiniert. Der Fachmann ist auch nicht aktiv auf der Suche nach einer Lösung für diese Kombination, da ihm eine Vielzahl alternativer Techniken zur Verfügung stehen.

Wenn ein geübter Stricker nun dennoch beide Techniken kombinieren möchte, wäre es eine naheliegende Option, zunächst nur die Hauptmaschen mit einem bidirektionalen Maschenanschlag zu bilden und die Randmaschen jeder Basisreihe einzeln aufzuschwingen - so wären ausgehend von dem bidirektionalen Maschenanschlag die in aufeinanderfolgenden Reihen übereinander angeordneten Randmaschen nicht miteinander verbunden und das Problem der Verdrehung des Randes gelöst. Dieses Vorgehen führt jedoch zu einer Lücke im Strickbild, die durch Nähen (z.B. mit Maschenstich und Fadenende) geschlossen werden muss. Der Maschenstich erzeugt zwar eine sehr unauffällige Verbindung, ist aber selbst bei geübten Strickern nicht komplett unsichtbar. Bei ungeübten Strickern hingegen kann die Verbindung sehr sichtbar sein und zudem schreckt ein typischer Strickanfänger vor dem Maschenstich zurück. Die genähte Verbindung ist somit optisch störend, insbesondere da die Naht bei vielen Strickstücken prominent symmetrisch angeordnet ist, so ist sie beispielsweise bei einer Kapuze mittig auf der Stirn sichtbar. Zudem stellen das Aufschwingen von Maschen und das Ausführen des Maschenstichs den Strickablauf unterbrechende Schritte dar. Daher wird der Randkörper typischerweise nachträglich angestrickt, wenn ein bidirektionaler Maschenanschlag zum Einsatz kommt. Alternativ können die von der ersten Basisreihe ausgehend entstehenden Randmaschen und die von der zweiten Basisreihe ausgehend entstehenden Randmaschen verschieden behandelt werden. Dieses Vorgehen ist jedoch nicht sehr intuitiv, somit fehleranfällig und daher unbeliebt.

Eine alternative Lösung zum Stricken von flachen, die Form verändernden Strickstücken wie z.B. Schals mit spitzen Enden und mit integriert gestricktem I-Cord-Rändern ist das Stricken von einer Schalspitze aus. Bei dieser Lösung wird jedoch nicht symmetrisch gearbeitet. Die erste Schalhälfte wird ausgehend von einer Schalspitze mit Maschenzunahmen gearbeitet, die zweite Schalhälfte von der Mitte bis zur zweiten Schalspitze mit Maschenabnahmen.

Zwar kommen beim Handstricken Zu- und Abnahmen immer paarweise, d.h. bei sorgfältiger Auswahl der entsprechenden Zu- und Abnahmen sollte optisch eigentlich nicht unterscheidbar sein, ob in der einen Schalhälfte mit Zunahmen und in der anderen Schalhälfte mit Abnahmen gearbeitet worden ist. Aber dies sieht in der Handstrickrealität aufgrund leichter Unterschiede in der jedem Stricker eigenen Fadenspannung, Fadenhaltung, Tiefe des Einstichs etc. anders aus. Wenn hingegen strukturell symmetrisch gearbeitet werden kann, sehen beide Hälften symmetrisch aus, was zu einem optisch gleichmässigerem Endergebnis führt. Zudem muss in einem Strickmuster nur halb so viel geschrieben und erklärt werden. Auch ist der Strickbeginn mit wenigen Maschen an einer Schalspitze häufig fummeliger, fällt somit schwieriger und ist fehleranfälliger als das Abnehmen, entsprechende Abschliessen und Abketten.

Gerne gestrickt werden Kapuzenschals - Kapuzen mit zwei Schalhälften, die um den Hals geschlungen werden können. Eine alternative Lösung zum Stricken eines Kapuzenschals mit beidseitigem I-Cord-Rand (sowohl der hintere, auf dem Rücken aufliegende Rand, als auch der Rand an der Gesichtsbegrenzung weisen einen I-Cord-Rand auf) ist ein Strickbeginn von einer Schalspitze aus. Der auf dem Rücken auf Schulterhöhe aufliegende I-Cord-Rand kann während des Strickens des Kapuzenkörpers stillgelegt werden. Der zur Umschliessung des Kopfes vorgesehene Kapuzenkörper wird dann hinten offen gestrickt (mit am Reihenende gearbeiteten Hauptmaschen am Hinterkopf), der Hauptkörper wird mit allfälligen Zu- und Abnahmen geformt und der stillgelegte I-Cord-Rand wird nach der Ausbildung des Kapuzenkörpers wieder aufgenommen. Nach Abschluss des Strickens muss dann genäht werden. Bei geschickten Arbeiten ist die Naht auf der Vorderseite des Strickstücks zwar nahezu unsichtbar, nicht jedoch auf der Rückseite. Neben dem zusätzlich Arbeitsschritt des Nähens birgt dieses Vorgehen die Gefahr des falschen Maschenzählens, so dass selbst bei einem perfekten Durchführen des Nähens keine saubere Verbindung entstehen kann.

Der vorliegenden Erfindung liegt daher die Aufgabe zugrunde, den Stand der Technik zu verbessern. Die Erfindung ermöglicht auf unkomplizierte Weise die Kombination von bidirektionalem Maschenanschlag mit dem integrierten Stricken eines Randkörpers bei der Herstellung von Strickstücken. Diese Aufgabe wird durch die in den unabhängigen Ansprüchen beschriebenen Lösungen gelöst.

Die erfindungsgemässe Lösung sieht ein Verfahren zur Herstellung eines Strickstücks vor. Das Strickstück umfasst einen aus Hauptmaschen gebildeten Hauptkörper und einen aus Randmaschen gebildeten Randkörper, wobei der Rand- und der Hauptkörper durch Bearbeiten der Haupt- und der Randmaschen in Hin- und Rückreihen ausgehend von zwei Basisreihen ausgebildet werden. Das Verfahren umfasst die Verfahrensschritte:
a) Anschlagen von Maschen mit einer bidirektionalen Maschenanschlagstechnik, so dass die zwei Basisreihen entstehen, wobei
   - die Basisreihen jeweils Hauptmaschen und die Hauptmaschen am Reihenanfang begrenzende, jeweils mindestens zwei unmittelbar benachbarte Randmaschen aufweisen;
   - die Randmaschen des Randkörpers beider Basisreihen gemeinsam eine vertikale Maschenreihe quer zu den Basisreihen ausbilden;
   - jede Basisreihe eine Anfangsmasche am Reihenanfang aufweist.
b) Auswählen von Randmaschen des Randkörpers einer der Basisreihen als Drehmaschen, wobei die Drehmaschen alle Randmaschen des Randkörpers dieser Basisreihe umfassen oder wobei die Anfangsmasche und eine oder mehrere direkt benachbarte Randmaschen des Randkörpers dieser Basisreihe umfassen, wobei die Anzahl der ausgewählten Drehmaschen ungefähr die Hälfte der Anzahl Randmaschen des Randkörpers dieser Basisreihe beträgt.
c) Überführen der in Verfahrensschritt b) ausgewählten, auf einer ersten Stricknadel liegenden Drehmaschen auf eine erste Maschenhaltevorrichtung.
d) Drehen der ersten Maschenhaltevorrichtung samt der nun auf ihr liegenden Drehmaschen um 180° um eine Achse quer zu den Basisreihen.
e) Rücküberführen der Drehmaschen von der ersten Maschenhaltevorrichtung zurück auf die erste oder eine weitere Stricknadel, so dass nun die Randmaschen des Randkörpers dieser Basisreihe ihre ursprüngliche Abfolge in dieser Basisreihe verändert haben.
f) Bestimmen der Strickrichtung und Bearbeiten der in Strickrichtung auf der Stricknadel liegenden Maschen, wobei jede Randmasche des Randkörpers einer der Basisreihen in der Nähe der angeschlagenen Basisreihen maximal einmal als Drehmasche ausgewählt und gemäss den Verfahrensschritten b) - e) bearbeitet wird. Somit werden bereits mindestens einmal nach Durchführung der Verfahrensschritte b) - e) bearbeitete Randmaschen ebenso wie in weiteren Hinund Rückreihen vorgesehen bearbeitet. Für noch nicht oder bereits bearbeitete Randmaschen des Randkörpers wird bestimmt, ob diese Randmaschen gemäss den Verfahrensschritten b) - e) als Drehmaschen ausgewählt und behandelt werden sollen oder ob diese Randmaschen ebenso wie in weiteren Hin- und/oder Rückreihen vorgesehen bearbeitet werden sollen.

Die erfindungsgemässe Lösung betrifft ein Strickstück welches mittels des erfindungsgemässen Verfahrens hergestellt wird. Somit kann das Strickstück gemäss einer Ausführungsform im Wesentlichen in einem Stück gearbeitet werden, ohne dass über weite Strecken Ränder zusammen genäht, asymmetrisch gearbeitet oder Maschen aufgenommen werden müssen.

Die erfindungsgemäße Lösung kann durch verschiedene, jeweils für sich vorteilhafte und, sofern nicht anders ausgeführt, beliebig miteinander kombinierbarer Ausgestaltungen weiter verbessert werden. Auf diese Ausgestaltungsformen und die mit ihnen verbundenen Vorteile wird im Folgenden eingegangen.

Unter einer Maschenhaltevorrichtung, insbesondere einer ersten Maschenhaltevorrichtung, im Sinne der Erfindung soll insbesondere eine auf beiden Seiten spitze Stricknadel, gemäss einer bevorzugten Ausführungsform eine einzelne Stricknadel eines Nadelspiels mit zwei Spitzen, verstanden werden. Wenn eine Nadelspiel-Stricknadel verwendet wird, können die Drehmaschen durch einfaches, einem Stricker besonders vertrautes Abheben mit der ersten Spitze der Maschenhaltevorrichtung von der ersten Stricknadel (die erste Stricknadel ist hierbei typischerweise die normalerweise zum Stricken verwendete Stricknadel) auf die Nadelspiel-Stricknadel überführt werden. Nach dem Drehen können die Drehmaschen auf der Nadelspiel-Stricknadel hin zu der Seite der zweiten Spitze geschoben werden und von der Seite der zweiten Spitze wieder zurück auf die erste Stricknadel überführt werden. Anstelle einer eigenen ersten Maschenhaltevorrichtung kann auch die normale, aktive Nadel zum Stricken des Strickstücks als erste Maschenhaltevorrichtung verwendet werden. Dann geht jedoch das Rücküberführen nicht ganz so einfach, da mit der Stricknadel von hinten in Drehmaschen eingestochen werden muss, um das Rücküberführen zu beginnen. Alternativ kann auch das Überführen der Drehmaschen durch Einstechen mit der Stricknadel von hinten in die Drehmaschen durchgeführt werden - anschliessend werden die Drehmaschen durch einfaches Abheben wieder zurück auf die erste Stricknadel überführt. Das Drehen geschieht somit natürlicherweise beim Ausrichten der Nadelspitzen zueinander. Auf die Drehrichtung ist beim Drehen zu achten.

Als erste Maschenhaltevorrichtung eignet sich neben einer Stricknadel prinzipiell auch jede andere spitze, drehbare Vorrichtung, beispielsweise eine Vernähnadel oder ein Zahnstocher. Einziges Kriterium ist, dass die Drehmaschen aufgenommen, gedreht und wieder auf die erste Stricknadel rücküberführt werden können. Da die Drehmaschen nach dem Rücküberführen wieder auf ihren normalen Stricknadeln liegen, ist der Durchmesser der ersten Maschenhaltevorrichtung nicht sehr entscheidend - solange die Aufnahme der Drehmaschen möglich ist.

Da eine in einer Hinreihe rechts gestrickte Masche in der Rückreihe links gestrickt erscheint und umgekehrt und die genaue Strickvorschrift für das Arbeiten eines Randkörpers je nach gewünschtem Ergebnis davon abhängig ist, ob eine Randmasche links (mit Faden vor der Arbeit) oder rechts (mit Faden hinter der Arbeit) abgehoben wird und die entsprechenden Schritte auch für dasselbe optische Endergebnis jeweils am Reihenanfang oder am Reihenende erfolgen können, wird in den Ansprüchen darauf verzichtet, die spezifische Strickvorschrift genauer zu beschreiben. Stattdessen wird allgemein das Bearbeiten von Maschen angeführt, wobei das Bearbeiten neben einem Wegstricken und/oder Abheben u.a. auch das Tauschen von Maschenpositionen (z.B. beim Zopfstricken), Fallen lassen oder Heben von Maschen umfassen kann.

Beim Stricken kann aufgrund der dreidimensionalen Struktur eines Strickstücks dasselbe optische Endergebnis auf viele unterschiedliche Weisen erzielt werden, daher können die Verfahrensschritte in den unterschiedlichsten Reihenfolgen ausgeführt werden, deren explizite Durchführung für den geübten Stricker nach Verständnis des Grundkonzeptes der Erfindung implizit offenbart ist. Viele denkbaren Vorgehensweise führen zu einem - was den strukturellen Aufbau der Maschen des Strickstücks betrifft - gleichen oder zumindest optisch nahezu ununterscheidbaren Strickstück. Dieser Umstand führt dazu, dass die Reihenfolge der beschriebenen Verfahrensschritte stark variabel ist. Daher wird bei der Beschreibung der Ausführungsformen des erfindungsgemässen Verfahrens das Konzept bereits bearbeiteter Maschen herangezogen, wobei das Bearbeiten typischerweise ein Wegstricken und/oder Abheben von Maschen (mit Arbeitsfaden vor oder hinter dem gerade im Entstehen befindlichen Strickstück) ist. Da der Anfang oder Ende einer Reihe im Strickverlauf im normalen Sprachgebrauch keine festen Maschen bezeichnet, sondern sich mit jeder gearbeiteten Hin- und Rückreihe ändert, würde dies zu einer sehr komplexen Beschreibung führen. Um dennoch auf feste Bezugspunkte des Strickstücks Bezug nehmen zu können, werden in dieser Anmeldung Anfangs- und Endmaschen fest definiert abhängig von ihrer relativen Lage zu den Randkörpern. Dies führt dazu, dass eine Anfangsmasche ebenso wie eine Endmasche beim Bearbeiten des Strickstücks am Beginn und Ende einer Arbeitsreihe gestrickt werden kann. Wenn das Strickstück beim Beginn des Strickens im Bereich des bidirektionalen Maschenanschlags nur einen Randkörper aufweist (z.B. bei einer Kapuze oder einem Balaclava), werden die am Reihenanfang bzw. Reihenende der Basisreihen liegenden Randmaschen, welche von dem einen Randkörper umfasst sind, als Anfangsmaschen bezeichnet - auch wenn sie in einer die eine oder die beiden Basisreihen umfassenden Arbeitsreihe im Strickverlauf sowohl den Anfang der Arbeitsreihe (in der ersten Basisreihe in der Hinreihe, in der zweiten Basisreihe in der Rückreihe) als auch das Ende der Arbeitsreihe (in der ersten Basisreihe in der Hinreihe, in der zweiten Basisreihe in der Rückreihe) sein können. Anfangs- und Endmasche werden also hinsichtlich ihrer Lage zu den Randkörpern bestimmt und nicht durch die sich stets verändernde Strickrichtung. Wenn das Strickstück nur einen integriert gestrickten Randkörper aufweisen soll, werden die Randmaschen unmittelbar am Rand des Strickstücks, umfasst von dem einen Randkörper, in jeder Basisreihe als Anfangsmasche bezeichnet.

Um ein Strickstück mit zwei separat gearbeiteten Basisreihen, welches ausgehend von dem bidirektionalen Maschenanschlag durch das Arbeiten von Hin- und Rückreihen in entgegengesetzte Richtungen wachsen soll und zwei Randkörper umfasst, integriert stricken zu können, kann das erfindungsgemässe Verfahren auch für den zweiten Randkörper herangezogen werden. Hierzu können die Basisreihen jeweils die Hauptmaschen am Reihenende begrenzende, jeweils mindestens zwei unmittelbar benachbarte Randmaschen aufweisen. Und das Strickstück kann einen zweiten Randkörper aufweisen, welcher ausgehend von den Randmaschen der Reihenenden der Basisreihen gebildet werden kann. Die Randmaschen des zweiten Randkörpers beider Basisreihen können gemeinsam eine vertikale Maschenreihe quer zu den Basisreihen ausbilden. Jede Basisreihe kann eine Endmasche am Reihenende aufweisen. Das Verfahren kann umfassen die Durchführung der Verfahrensschritte b) bis f) für die Randmaschen des zweiten Randkörpers einer der Basisreihen wie für die Randmaschen des ersten Randkörpers am Reihenanfang der Basisreihen.

Gemäss einer Ausführungsform kann der Randkörper (oder beide Randkörper) als I-Cord ausgestaltet sein. Hierbei können nur in einer der beiden Basisreihen die Randmaschen eines gegebenen Randkörpers als Drehmaschen ausgewählt und gemäss den Verfahrensschritten b) bis f) behandelt werden. Die Randmaschen dieses gegebenen Randkörpers können in der anderen Basisreihe in einer Reihenfolge bearbeitet werden, wie sie unmittelbar nach dem Anschlagen gemäss Verfahrensschritt a) auf ihrer Stricknadel liegen. Somit ist nur ein einziger zusätzlicher Drehschritt (umfassend die Verfahrensschritte b) bis f) ) notwendig, um die beiden Techniken bidirektionaler Maschenanschlag und integriertes Stricken eines I-Cords mit stets gleicher Strickvorschrift für die Randmaschen zu kombinieren.

Gemäss einer weiteren Ausführungsform kann der Randkörper (oder beide Randkörper) als doppelt gestrickter Randkörper, z.B. als doppelt gestricktes Bündchen, ausgestaltet sein. Hierzu müssen für einen Randkörper in beiden Basisreihen Randmaschen als Drehmaschen ausgewählt und gedreht werden gemäss den Verfahrensschritten b), c), d). Die als Drehmaschen auszuwählenden Randmaschen bilden unmittelbar nach dem Anschlagen vertikale Maschenreihen aus. Es werden nicht alle Randmaschen des Randkörpers als Drehmaschen ausgewählt, sondern nur die Hälfte (exakt oder eine Masche mehr oder weniger bei ungerader Anzahl Randmaschen). Hierzu können nach dem Auswählen der Drehmaschen im Verfahrensschritt b) und nach der Durchführung der weiteren Verfahrensschritte c), und d), diejenigen Randmaschen des Randkörpers dieser Basisreihe, die im Verfahrensschritt b) nicht als Drehmaschen ausgewählt worden sind auf eine weitere Maschenhaltevorrichtung überführt werden. Dann können einzelne Randmaschen abwechselnd von der ersten und von der zweiten Maschenhaltevorrichtung auf die erste oder eine weitere Stricknadel rücküberführt werden, so dass die rücküberführten Randmaschen nun derart auf der ersten oder der einen weiteren Stricknadel angeordnet sind, dass sie in der Art eines doppelt gestrickten Bündchens bearbeitbar sind, wobei das Rücküberführen durchgeführt wird als Verfahrensschritt e) und nach der Durchführung der Verfahrensschritte b), c), d). Ein doppelt gestrickter Randkörper kann aufgrund der Vielzahl der Maschen (typischerweise 5 oder mehr) nicht mehr sauber in der Art eines I-Cords gestrickt werden.

Bei gerader Anzahl an Randmaschen ist es egal, ob zuerst Drehmaschen oder normale Randmaschen rücküberführt werden. Bei ungerader Anzahl an Randmaschen kann gemäss einer Ausführungsform vorzugsweise mit dem Rücküberführen von derjenigen Maschenhaltevorrichtung begonnen werden, auf der mehr Randmaschen liegen. Die vor dem Drehen "mittlere Randmasche" bleibt dann die mittlere Randmasche und wird je nachdem, ob sie als Drehmasche oder als normale Randmasche behandelt worden ist, ihre Position in der Hin- oder Rückreihe bekommen. Als weitere Maschenhaltevorrichtung eignet sich z.B. die Arbeitsnadel für das normale Stricken des Strickstücks, es kann aber auch eine nur diesen Zweck erfüllende, zusätzliche Maschenhaltevorrichtung verwendet werden, z.B. eine weitere Stricknadel.

Gemäß einer Ausführungsform kann ein nur einseitig geöffnetes Strickstück mit integriert gestrickten Randkörper auf besonders einfache Art gestrickt werden, indem eine Arbeitsreihe definiert wird, wobei die Arbeitsreihe beide Basisreihen umfasst. Wenn die Arbeitsreihe beide Basisreihen umfasst, können Anfang und Ende der Arbeitsreihe mit dem mindestens einen Randkörper übereinstimmen und die zweite Basisreihe kann unmittelbar im Anschluss an die erste Basisreihe mit demselben Arbeitsfaden gestrickt werden, so dass die Arbeitsreihe durch den Randkörper begrenzt wird. Hierbei kann der erste Randkörper am Reihenanfang der Basisreihen liegen, und somit kann der erste Randkörper die Anfangsmaschen der beiden Basisreihen umfassen. Hierbei ist die Öffnung des Strickstücks vom Randkörper umrandet, ist somit sehr gut für Kapuzen, Balaclavas, Mützen oder ähnliche Strickstücke geeignet. Gemäss einer weiteren Ausführungsform kann eine Arbeitsreihe nur eine Basisreihe umfassen, was sich sehr gut für flache Strickstücke wie z.B. Schals eignet, aber auch für das Arbeiten von Trägern bei z.B. Tops eignet.

Gemäß einer weiteren Ausführungsform können die Randmaschen folgendermaßen behandelt werden:
Abheben der Randmaschen, insbesondere linkes abheben, ohne die Randmaschen zu stricken wenn sie am Beginn einer Reihe liegen und Stricken der Randmaschen, insbesondere rechtes Wegstricken, wenn sie am Anfang einer Reihe liegen, so dass ein i-Cord entsteht.

Alternativ können die Randmaschen gestrickt, insbesondere rechts gestrickt, werden wenn sie am Ende einer Reihe liegen und abgehoben, insbesondere rechts abgehoben, werden wenn sie am Anfang einer Reihe liegen, so dass ein i-Cord entsteht.

Alternativ können die Randmaschen abwechselnd abgehoben werden mit dem Arbeitsfaden vor der Arbeit und weggestrickt werden, so dass eine doppelt gestrickte Randkante entsteht.

Für das Arbeiten einer doppelt gestrickten Randkante müssen in beiden Basisreihen einer Randkante Drehmaschen ausgewählt, gedreht und auf die erste Stricknadel rücküberführt werden.

Zum Stricken der Randkante in der Art eines I-Cords kann die Anzahl der Randmaschen dieser Randkante in einer Reihe mindestens zwei, vorzugsweise drei, vier oder fünf sein. Für noch mehr Randmaschen eignet sich das Stricken in der Art eines Doppelbündchens besser, aber es können dennoch auch noch mehr Randmaschen als fünf in der Art eines I-Cords gestrickt werden.

Gemäß einer weiteren Ausführungsform kann der gesamte Hauptkörper in allen Arbeitsreihen rechts gestrickt werden (mit Ausnahme der Randmaschen), so dass der Hauptkörper ein komplett wendbares Maschenbild aufweisen kann, ohne dass die Anschlagkante erkennbar ist. Hierzu kann insbesondere ein magischer Maschenanschlag (auch bekannt als Judy's magischer Maschenanschlag), noch insbesonderer der verbesserte magische Maschenanschlag zum Anschlagen verwendet werden - wenn der verbesserte magische Maschenanschlag verwendet wird, liegen die Maschen in beiden Basisreihen nach dem Anschlagen richtig (und nicht gedreht) auf der Stricknadel, können somit normal (und nicht verschränkt) weggestrickt werden. Zwischen den Basisreihen befindet sich als zentrale Anschlagskante oder Anschlagsachse eine bereits vollständig gestrickt erscheinende Reihe. Nach dem Anschlagen gemäss Verfahrensschritt a) kann ein Drehen Strickstücks um 180° um eine Achse parallel zu den Basisreihen (=um die Anschlagsachse) derart erfolgen, dass eine oder beide der Basisreihen auf der Arbeitsseite in der Art einer zuvor links gestrickten Reihe erscheinen. Die Hauptmaschen können rechts weggestrickt werden nach der Durchführung von Verfahrensschritt g) , so dass der Hauptkörper nach dem Stricken einiger Reihen im Bereich der der Anschlagsachse kraus rechts gestrickt erscheint.

Ohne diesen Verfahrensschritt des Drehens des Strickstücks um 180° um eine Achse parallel zu den Basisreihen unmittelbar nach dem Anschlagen mit dem magischen Maschenanschlag kann der Hauptkörper in Hin- und Rückreihen wechselnd rechts und links gestrickt werden, so dass der Hauptkörper ein glatt rechtes Maschenbild aufweist. Alternative Muster sind natürlich auch strickbar.

Gemäss einer weiteren Ausführungsform kann auch der türkische Maschenanschlag oder der Achtanschlag verwendet werden. Da dieser jedoch in zwei Basisreihen resultiert ohne eine vollständig gestrickte Reihe zwischen den Basisreihen, eignen sich diese Maschenanschlagstechniken insbesondere für Strickstücke mit glatt rechts gestricktem Hauptkörper oder mit unterschiedlichen Mustern. Wenn ein kraus rechts gestrickter Hauptkörper erzielt werden soll, können gemäss einer Ausführungsform zunächst eine der beiden Basisreihen rechts weggestrickt werden, so dass mittig zwischen den beiden aktiven Reihen eine Krausrippe (von links) bzw. eine rechts gestrickte Reihe (in Strickrichtung der gerade gestrickten Reihe) erscheint. Hierbei können die Randmaschen am Reihenanfang und Reihenende wie in weiteren Hin- und Rückreihen vorgesehen gestrickt werden. Nach dem Stricken einer der beiden Basisreihen liegt eine mit dem (verbesserten) magischen Maschenanschlag übereinstimmende Maschenanordnung bzw. -struktur vor.

Gemäß einer weiteren Ausführungsform können die Hauptmaschen des Hauptkörpers mit einer ersten bidirektionalen Maschenanschlagstechnik angeschlagen werden und die Randmaschen des Randkörpers können mit einer zweiten bidirektionalen Maschenanschlagstechnik angeschlagen werden. Dies erlaubt es, für die unterschiedlichen Anforderungen des Hauptkörpers und des Randkörpers angepasste Maschenanschlagstechniken heranzuziehen, welche die Besonderheiten des Handstrickens hinsichtlich leichter Unterschiede in der Arbeitsweise abhängig von der Anschlagtechnik, welche als Unregelmässigkeiten im Bereich der Basisreihen sichtbar sein können, in der Auswahl der Anschlagstechniken zu berücksichtigen.

Eine Kombination von zwei oder mehr Maschenanschlagstechniken kann so aussehen, dass im Bereich des Randkörpers der türkische Maschenanschlag oder der Achtanschlag und im Bereich des Hauptkörpers der magische Maschenanschlag verwendet wird. Dieses Vorgehen ist auch bei einem Strickstück mit zwei Randkörpern möglich. Die Kombination zweier Maschenanschlagstechniken eignet sich insbesondere, wenn der Randkörper in der Art eines I-Cords gestrickt wird und der Randkörper im Bereich der Basisreihen komplett ununterscheidbar mit einem kontinuierlich integriert gestrickten I-Cord sein soll. Dies da sich sonst bei einem magischen Maschenanschlag und bei gleichartigem Behandeln der Randmaschen am Reihenanfang und Reihenende (z.B. Abheben am Reihenende, Wegstricken am Reihenanfang) die Randmaschen zwischen den Basisreihen nur über eine gestrickte Reihe (die der unmittelbar nach dem Maschenanschlagen bereits gebildete Krausrippe) erstrecken, während sich die Randmaschen in den später gearbeiteten Reihen über zwei gestrickte Reihen erstrecken. So kann dann ein magischer Maschenanschlag im Bereich des Hauptkörpers zum Einsatz kommen und im Bereich des Randkörpers ein einfaches Umwickeln der Stricknadeln in der Art eines türkischen Maschenanschlags (um beide Stricknadeln oder jeweils nur um eine Stricknadeln, so dass der Arbeitsfaden eine Acht rund um die beiden Stricknadeln ausbildet).

Gemäß einer weiteren Ausführungsform kann das Strickstück mit einer Rundstricknadel, umfassend ein zwei Stricknadeln verbindendes flexibles Kabel, gestrickt werden, wobei vor dem Drehen der Randmaschen gemäss Verfahrensschritt c) die Maschen der gerade nicht zu bearbeitenden Basisreihe auf das flexible Kabel überführt werden können.

Die Maschen können auf die beiden Stricknadeln der Rundstricknadel angeschlagen werden. Und das Überführen der Maschen der gerade nicht zu bearbeitenden Basisreihe kann erzielt werden durch Ziehen an der anschliessend als Arbeitsnadel (= die Stricknadel, die bei Rechtshändern typischerweise von der rechten Hand gehalten wird und in die von der aktiven Nadel gehaltenen Maschen einsticht) agierenden, mit dem flexiblen Kabel verbundenen Stricknadel. Dieses Vorgehen erlaubt ein intuitives Arbeiten für den Fall, dass die beiden Basisreihen zu einer Arbeitsreihe zusammen gefasst werden, denn so können dann einfach alle auf der Rundstricknadel liegenden Maschen in einem Durchgang bearbeitet werden, wodurch die die Verbindung der beiden Basisreihen zu einer gemeinsamen Arbeitsreihe hergestellt wird.

Das Überführen der gerade nicht gearbeiteten Randmaschen auf das flexible Kabel erleichtert (auch in weiteren Reihen) das Drehen von Drehmaschen in der anderen Basisreihe. Das Drehen ist schwierig durchzuführen wenn die Basisreihen in unmittelbarer Nähe zueinander sind (z.B. wenn noch keine oder erst wenige Reihen gestrickt worden sind). Wenn mit einem Achtanschlag angeschlagen worden ist und die Randmaschen der vertikalen Maschenreihe der anderen Basisreihe auf einer festen Stricknadel liegen, ist ein Drehen sonst nur möglich durch Verlängerung der Maschen, wodurch Garn aus der Nachbarschaft temporär «geklaut» werden muss.

Gemäß einer weiteren Ausführungsform kann das Strickstück mittels des beschriebenen erfindungsgemässen Verfahrens hergestellt werden. Somit kann das Strickstück im Wesentlichen als ein einteiliges Werkstück gefertigt werden, welches (abgesehen vom Vernähen von Fäden) mit der letzten gestrickten Masche fertig gearbeitet ist.

Gemäß einer weiteren Ausführungsform kann das Strickstück eine Kapuze oder ein Kapuzenschal oder ein Balaclava oder eine Mütze oder ein Schal oder ein Top oder eine Jacke oder ein Wickelbabybody sein. Das erfindungsgemässe Verfahren kann sich auch zur Herstellung eines Kapuzenpullovers in Raglan-Art eignen, wobei hierbei zunächst der Kapuzenteil mit dem erfindungsgemässen Verfahren gestrickt werden kann. Im Halsbereich kann dann anstelle eines Abkettens des fertig gestrickten Kapuzenteils der Halsausschnitt durch Schliessen einer Runde gestrickt werden. Alle diese Strickstücke weisen im Wesentlichen eine strukturelle Symmetrieachse entlang einer Achse zwischen den beiden Basisreihen im Bereich der Anschlagskante auf. Ein Schal oder ein anderes flaches Strickstück kann jedoch unterschiedlich lang gearbeitet werden, so muss die Symmetrieachse nicht mittig vom Schal angeordnet sein.

Ausführungsformen der Erfindung werden nachfolgend anhand der schematischen Figuren beispielsweise näher erläutert.

Zur besseren Übersichtlichkeit werden in den Figuren die Maschen HM, RM, DM nur schematisch hinsichtlich ihrer Lage und Positionierung angedeutet, ohne dass versucht wird, ein realistisches Abbild der Maschen HM, RM und des die Maschen verbindenden Garns eines Strickstücks zu illustrieren. Eine noch ungestrickte, im normalen Strickfluss von einer Stricknadel (oder dem flexiblen Kabel einer Rundstricknadel oder irgendeiner Vorrichtung zum Halten der Maschen, z.B. ein Garn bei stillgelegter Reihe) gehaltene Masche HM, RM, DM wird mit einem leeren Rechteck abgebildet. Eine bereits gestrickte Masche HM, RM, DM weist einen Punkt auf. Wenn das Maschenbild dieser gestrickten Masche HM, RM, DM nicht diskutiert wird und es sich sowohl um eine rechte als auch um eine linke Masche HM, RM, DM handeln kann, ist der Punkt dünn gezeichnet. Bei einer in der gegebenen Ansicht rechts gestrickt erscheinenden Masche HM, RM, DM ist der Punkt dick gezeichnet, bei einer links gestrickt erscheinenden Masche als leerer Kreis. Eine abgehobene Masche RM wird mit einem Kreuz markiert. Ungestrickte Maschen HM, RM, DM werden in den nachfolgenden Ausführungsformen von einer Stricknadel, einer ersten oder weiteren Maschenhaltevorrichtung oder einem Kabel gehalten. Die Erfindung beschränkt sich jedoch nicht auf diese Vorrichtungen, es kann auch ein einfacher Zahnstocher o.ä. als Maschenhaltevorrichtung herangezogen werden. Die Vorrichtungen halten die Maschen HM, RM, DM in der Realität zwar mittig und es ist kaum leerer Raum zwischen Garn und Vorrichtung, doch diese Vorrichtungen werden nicht zeichnerisch dargestellt. Beim nachfolgend beschriebenen Drehen der Randmaschen RM (wodurch diese zu Drehmaschen DM werden), bleiben die Drehmaschen DM mit den Hauptmaschen HM oder den Randmaschen RM (je nach Ausführungsform) verbunden. Hierbei wird das Garn der Drehmaschen DM und das die Drehmaschen DM mit den benachbarten Maschen RM, HM verbindende Garn länger werden - die benachbarten Maschen HM, RM werden temporär kleiner, da ihnen Garn «geklaut» wurde. Auch dies wird in den Figuren nicht abgebildet, da es die Figuren unnötig komplex machen würde und nichts am Grundprinzip ändert und auch nicht für das Verständnis des erfinderischen Prinzips notwendig ist. Die Nummerierung der Randmaschen RM bezieht sich auf die ursprüngliche Position unmittelbar nach dem Anschlagen, wobei vom Reihenende RE bzw. Reihenanfang RA ausgehend gezählt wird. Bei späteren Positionswechseln behalten die Maschen RM und die aus diesen Randmaschen RM in nachfolgenden Reihen entstandenen Maschen RM ihre die Ursprungsposition bezeichnende Positionsnummerierung. Die Position der Maschen RM wird so abgebildet, wie sie aus der entsprechenden Betrachtungsposition erscheint. Wenn dieselbe Anschlagstechnik für alle Maschen HM, RM, DM verwendet wird, unterscheiden sich die Maschen HM, RM, DM unmittelbar nach dem Anschlagen nur durch ihre Position in ihrer Basisreihe BR1, BR2. Erst mit dem Stricken und dem damit zusammenhängende Behandeln der Maschen HM, RM, DM werden den Maschen ihre Rolle als Randmaschen RM, Drehmaschen oder Hauptkörpermaschen HM zugewiesen.

Figur 1a zeigt eine Kapuze 2 mit einem Randkörper RK an der Gesichtsöffnung und einem den Kopf bedeckenden Hauptkörper, gestrickt gemäss dem erfindungsgemässen Verfahren. Zunächst wurden mit einer bidirektionalen Maschenanschlagstechnik entlang einer Anschlagkante AK zwei Basisreihen BR1, BR2 auf einer Rundstricknadel geschaffen. Die Basisreihen BR1, BR2 wurden vom Reihenanfang RA aus durchgehend weggestrickt, so dass die Kapuze 2 am Hinterkopf in durchgehenden Reihen gestrickt worden ist. Die Wachstumsrichtung 4 der Basisreihen BR1, BR2 ist mit Pfeilen angedeutet, die Ausrichtung der Reihen mit horizontalen, parallelen Strichen im Bereich des Hauptkörpers HK. Die Maschen HM, RM, DM sind nicht gezeigt. Der Randkörper RK wird stets nach der gleichen Strickvorschrift in Hin- und Rückreihen gestrickt. Die Hauptmaschen HM des Hauptkörpers HK werden typischerweise einfach weggestrickt und dabei allfällig zusätzlich geformt mit üblichen Stricktechniken (Zunahmen, Abnahmen, verkürzte Reihen, Maschen fallen lassen, Hebemaschen, ...).

Figur 1b zeigt einen erfindungsgemäss gestrickten Schal 2, welcher ausgehend von zwei entlang einer Anschlagkante AK angeordneten Basisreihen BR1, BR2 in zwei entgegengesetzte Strickrichtungen 4 gestrickt worden ist. Der Schal 2 weist zwei Randkörper RK1, RK2 auf, wobei ein Randkörper - RK1 oder RK2 - die Randmaschen RM des Reihenanfangs RA und der andere Randkörper - RK2 oder RK1 - die Randmaschen RM des Reihenendes RE umfasst.

Figuren 2a, 2b, 2c zeigen in Aufsicht sich für das erfindungsgemässe Verfahren eignende Maschenanordnungen (weitere sind möglich) unmittelbar nach dem Anschlagen mit einem türkischen oder Achtanschlag (Figur 2a), einem magischen Maschenanschlag (Figur 2b) und einer Kombination aus magischen Maschenanschlag für die Hauptmaschen HM und Achtanschlag oder türkischem Maschenanschlag für die Randmaschen RM (Figur 2c).

Beim türkischen Maschenanschlag wird Garn um zwei Stricknadeln gewickelt - entweder um beide Stricknadeln, so dass eine vollständige Umschlingung je eine Masche HM, RM in jeder Basisreihe BR1, BR2 ergibt. Alternativ wird das Garn gemäss einer Ausführungsform in der Art einer acht um jede Stricknadel einzeln geschlungen (Achtanschlag). Wenn nachfolgend der türkische Maschenanschlag beispielhaft aufgeführt wird, kann in der gegebenen Ausführungsform auch jede andere bidirektionale Maschenanschlagstechnik verwendet werden, die ebenfalls in nur zwei Basisreihen resultiert. Dies umfasst somit auch provisorische Maschenanschlagstechniken.

Andere Maschenanschlagstechniken und Kombinationen davon sind natürlich auch mögliche Ausführungsformen. Exemplarisch wurde in den Figuren 2a - 2c je Basisreihe BR Randkörper RK aus je drei Randmaschen RM gewählt, die Erfindung eignet sich jedoch auch für Randkörper RK umfassend mehr oder weniger Randmaschen RM. Gezeigt ist jeweils nur ein Ende des Maschenbilds am Reihenanfang RA, das andere Ende kann nur Hauptmaschen HM (dann weist das Strickstück 2 nur einen Randkörper RK auf) oder auch einen weiteren Randkörper RK2 aus Randmaschen RM umfassen.

Um das spätere Drehen von Randmaschen RM nachverfolgen zu können, sind die Randmaschen RM hinsichtlich ihrer Position unmittelbar nach dem Anschlagen durchgehend nummeriert - beginnend bei der äussersten Randmasche RM1 am Reihenanfang RA (und bei einem zweiten Randkörper RK1 am Reihenende RE beginnend).

Es eignen sich alle Arten von bidirektionalen Maschenanschlägen für das erfindungsgemässe Verfahren. Vorteile des magischen Maschenanschlags (Figuren 2b, 2c) sind u.a. die Symmetrie hinsichtlich der Anschlagsache und dass die Maschen HM, RM bereits fest verankert sind - insbesondere im Vergleich mit einem türkischen Maschenanschlag oder Achtanschlag, bei dem sich leicht Maschen HM, RM auflösen können (fallen lassen, unbeabsichtigtes drehen der Arbeit, ...), ohne dass es gross auffällt.

Zwischen den Basisreihen BR1, BR2 bildet sich beim magischen Maschenanschlag beim Anschlagen eine schon gestrickt erscheinende Reihe - je nach Ansicht erscheint diese rechts oder links gestrickt. Für den Strickbeginn ist darauf zu achten, ob auf der Seite der Krausrippe oder der rechts gestrickt erscheinenden Reihe gestrickt werden soll. Wenn eine der beiden Basisreihen BR1, BR2 des Achtanschlags von Figur 2a unmittelbar nach dem Anschlagen vollständig weggestrickt (insb. komplett rechts oder links) gestrickt wird, resultiert die Maschenanordnung des magischen Maschenanschlags von Figur 2b.

Die in Figur 2c gezeigte Kombination von zwei Maschenanschlagstechniken eignet sich gut für einen I-Cord-Randkörper, da hierbei die Vorteile der festen Maschenverankerung der durch den magischen Maschenanschlag gebildeten Hauptmaschen HM, die Symmetrie hinsichtlich der Anschlagskante AK und die Tatsache, dass sich die durch einen Achtanschlag gebildeten Randmaschen RM über mehr als eine gestrickte Reihe erstrecken, vereint werden.

Dies ist entscheidend, da bei einem integriert gestrickten I-Cord die Randmaschen RM reihenweise wechselnd abgebhoben und gestrickt werden, so dass sich die Randmaschen RM einer Reihe jeweils über die Hauptkörpermaschen HM von zwei Reihen erstrecken. Wenn nun alle Maschen HM, RM (auch die Randmaschen RM), mit dem magischen Maschenanschlag angeschlagen werden, erstrecken sich die Randmaschen RM zwischen den beiden Basisreihen BR über nur eine Basisreihe BR. Dies ist zwar nur wenig sichtbar, kann aber dennoch als optisch störend empfunden werden, insbesondere wenn diese Randmaschen RM prominent mittig platziert sind wie z.B. bei einer Kapuze oder Mütze.

Dieses Problem kann neben der mit Hilfe von Figur 2c beschriebenen Ausführungsform auch gelöst werden, indem alle Maschen HM, RM mit einem türkischen Maschenanschlag oder Achtanschlag (siehe Figur 2a) angeschlagen werden und die Hauptmaschen HM einer der beiden Basisreihen BR1 bearbeitet (insb. weggestrickt) und die Randmaschen RM wie in weiteren Reihen vorgesehen gearbeitet werden (z.B. abheben am Reihenende, stricken am Reihenanfang). Dieses Vorgehen resultiert jedoch bei einigen Strickern in leichten Unterschieden zwischen den Maschen HM dieser nun weggestrickten Basisreihe BR1 und den Maschen HM, RM der in diesem Schritt noch nicht gestrickten Basisreihe BR2. Dies ist ein optischer Makel und somit unerwünscht. Der magische Maschenanschlag ist hingegen symmetrisch, so dass der Übergang zwischen den durch Anschlagen entstandenen Maschen HM der zweiten Basisreihe BR2 und den bearbeiteten Maschen HM der ersten Basisreihe BR1 weniger sichtbar ist. Daher kann eine Kombination beider Maschenanschlagstechniken wie in Figur 2c gezeigt vorteilhaft sein. Bei der Kombination wird für die Hauptmaschen HM der magische Maschenanschlag und für die Randmaschen RM der Achtanschlag oder der türkische Maschenanschlag verwendet. Dieses Vorgehen kann besonders unkompliziert für Strickstücke mit einem Randkörper RK verwendet werden, eignet sich aber auch für Strickstücke mit zwei Randkörpern RK1, RK2. Das sich bei zwei Randkörpern RK1, RK2 über die Randmaschen RM eines der Randkörpers RK1 oder RK2 erstreckende Garn wird sich nach einigen gestrickten Reihen unter den gebildeten I-Cord ziehen und über die gestrickten Haupt- und Randmaschen HM, RM und fällt nicht mehr auf. Wenn nur ein Randkörper RK vorgesehen ist, empfiehlt sich das Anschlagen der Randmaschen RM mit dem Fadenende wie für die in Figur 2c skizzierte Ausführungsform, da so der Durchmesser der Randmaschen RM durch Ziehen am Fadenende nachträglich angepasst werden kann.

Die Randmaschen RM eines gegebenen Randkörpers RK bilden unmittelbar nach dem Anschlagen vertikale Maschenreihen VM (auch Säulenmasche genannt) aus die quer zu den Basisreihen BR1, BR2 und quer zur Anschlagskante AK angeordnet sind. Und auch die Hauptmaschen HM sind in vertikalen Maschenreihen VM angeordnet.

Es bilden jeweils die Randmaschen RM an gleicher Position einer Reihe BR1, BR2 relativ zum Reihenende RE eine vertikale Maschenreihe VM aus - unmittelbar nach dem Anschlagen und auch nach dem Auswählen der Randmaschen RM als Drehmaschen und dem Drehen dieser Drehmaschen DM. Das Auswählen von Randmaschen RM als Drehmaschen DM, also die Bestimmung bzw. Auswahl, welche Randmaschen RM zu drehen sind und anschliessend das Drehen dieser Rand- bzw. Drehmaschen RM bzw. DM, ändert nichts daran. Das Drehen der Drehmaschen DM korrigiert die Tatsache, dass beim Stricken eines I-Cords ausgehend von einem bidirektionalen Maschenanschlag nach gleicher Strickvorschrift für die Randmaschen RM eines Randkörpers RK in beiden Basisreihen BR1, BR2 die Randmaschen RM durch das Abheben am Reihenanfang oder Reihenende in unterschiedliche Richtungen gezogen werden. Daher werden beim Stricken die Randmaschen RM der ersten Basisreihe BR1 in eine andere Richtung als die Randmaschen RM der zweiten Basisreihe BR2 gezogen. Daher ist zwar die Position der Drehmaschen DM unmittelbar nach dem Drehen in ihrer Basisreihe BR1, BR2 verändert, das Abheben der Randmaschen am Reihenanfang RA oder Reihenende RE und Wegstricken am Reihenanfang oder Reihenende führt dazu, dass sich die Randmaschen RM um die Hauptkörpermaschen HM am Ende bzw. Anfang der gestrickten Reihe winden.

Figur 3 zeigt schematisch in einer Aufsicht die ersten zwei vollständig gestrickten Arbeitsreihen AR1, AR2 sowie die bereits entstandene dritte Arbeitsreihe AR3 einer Kapuze mit integriert gestrickten I-Cord Randkörper RK und kraus rechts gestricktem Hauptkörper HK. Eine Arbeitsreihe AR umfasst hierbei die beiden Basisreihen BR1, BR2. Die Strickrichtung 6 ist hierbei mit einem kontinuierlichen Pfeil 6 eingezeichnet. Die Hauptkörpermaschen HK am Reihenende RE werden miteinander verbunden, was durch den kontinuierlichen, die Richtung ändernden und alle Maschen HM, RM verbindenden Pfeil 6 angedeutet wird. In der Realität sind die Hauptkörpermaschen HM am Reihenende RE direkt und unmittelbar benachbart miteinander verbunden. Da ein realistisches Abbild aber nicht alle Maschen HM und Reihen zeigen kann, da diese sich hintereinander verstecken, wurde die Darstellung von Figur 3 gewählt. Die Punkte und Kreise in den Maschen HM, RM zeigen die Maschen HM, RM derart, wie sie in der Aufsicht erscheinen. Tatsächlich wurde jedoch ausschliesslich rechts gestrickt, die letzten drei Randmaschen RM einer Arbeitsreihe links abgehoben. Vor allem wurden die drei Randmaschen RM der zweiten Basisreihe BR2 als Drehmaschen DM ausgewählt und mit Hilfe einer Nadelspiel-Stricknadel gedreht. Dieser Drehschritt wurde ein einziges Mal durchgeführt. Die Strickmusteranleitung für das Maschenanschlagen und das Stricken der ersten zwei Arbeitsreihen für Figur 3 könnte z.B. so lauten:
Schlage 28 Maschen mit dem verbesserten magischen Maschenanschlag auf einer Rundstricknadel an, so dass 14 Maschen auf jeder Stricknadel liegen. Fange beim magischen Maschenanschlag mit dem Umschlingen der oberen Stricknadel an und halte den Arbeitsfaden (= das mit dem Wollknäuel verbundene Fadenende) nach unten. Verkreuze den Arbeitsfaden und das lose Fadenende. Der Arbeitsfaden soll zu Dir zeigen, ausgehend von der glatt rechts gestrickt aussehenden Anschlagskante. Wickel (beginnend mit der oberen Stricknadel) das nicht mit dem Wollknäuel verbundene Fadenende dreimal wie eine 8 um die beiden Stricknadeln (Achtanschlag), so werden 6 weitere Maschen angeschlagen - je 3 Maschen je Stricknadel. Die nun auf jeder Stricknadel liegenden 17 Maschen bilden je eine Basisreihe BR1, BR2. Die später gestrickte Arbeitsreihe AR umfasst beide Basisreihen BR1, BR2. Drehe das Strickstück um 180° um eine Achse quer zu den Basisreihen BR1, BR2, so dass die links gestrickt aussehende Anschlagskante AK zu Dir zeigt. Die Nadelspitzen zeigen nun nach rechts, der Arbeitsfaden ist hinter der Arbeit, das Kabel der Rundstricknadeln ist links von den Nadelspitzen angeordnet. Es kann dennoch (insbesondere bei kurzem Fadenende) empfehlenswert sein, das lose Fadenende beim Stricken der ersten (und letzten) 3 Maschen RM der Arbeitsreihe AR mit der das Strickstück haltenden Hand festzuhalten, damit sich die Randmaschen RM durch das Stricken nicht auflösen. Ziehe die untere Stricknadel nach rechts raus, so dass die Maschen HM, RM der unteren Basisreihe BR2 vom Kabel der Rundstricknadel gehalten werden. Nun werden alle auf der Rundstricknadel liegenden Maschen HM, RM bearbeitet. Stricke alle auf der oberen Rundstricknadel liegenden Maschen (17 Maschen - 14 Hauptkörpermaschen HM, 3 Randkörpermaschen RM) rechts. Ziehe nun an der Rundstricknadel um die Maschen HM, RM der zweiten Basisreihe BR2 zu bearbeiten. Stricke rechts (14 Maschen HM) bis 3 M vor Ende der Arbeitsreihe. Tipp: Zähle die gestrickten M der zweiten Basisreihe und achte insbesondere darauf, dass die letzte Masche RM der zweiten Basisreihe nicht aufgelöst ist bzw. weiter um die Stricknadel geschlungen ist. Hebe die letzten 3 Maschen RM links ab mit dem Arbeitsfaden vor der Arbeit (= links abheben). Dadurch, dass Du die 3 Randmaschen RM der ersten Basisreihe BR1 rechts weggestrickt hast, wurden die 3 Randmaschen RM der zweiten Basisreihe BR2 als Drehmaschen DM ausgewählt. Hebe diese 3 Maschen RM, DM des I-Cords mit einer einzelnen Nadelspiel-Stricknadel ab. Drehe die Stricknadel mit den 3 Maschen im Uhrzeigersinn um 180° um eine Achse quer zu den gestrickten Reihen. Schiebe die 3 Maschen auf die andere Seite der Nadelspiel-Stricknadel. Achte vor dem Rücküberführen der 3 Maschen (= Drehmaschen DM) darauf, dass der Arbeitsfaden hinter der Arbeit liegt. Schiebe die 3 Maschen von der Nadelspiel-Stricknadel zurück auf die Stricknadel der Rundstricknadel. Stelle durch vorsichtiges Ziehen am losen Fadenende sicher, dass die gedrehten 3 Maschen RM fest um die Stricknadel der Rundstricknadel geschlungen sind. Nun wird die zweite Arbeitsreihe AR2 folgendermassen gestrickt: stricke alle Maschen bis zur 4.-letzten Masche rechts. Hebe die letzten 3 Maschen RM links ab mit Faden vor der Arbeit (= links abheben).

Anstelle einem Arbeiten nach dieser Strickvorschrift hätten auch bereits die Randmaschen RM der ersten Basisreihe BR1 gedreht werden können. Die letzten 3 Randmaschen RM der Arbeitsreihe AR, also die Randmaschen des sich bildenden I-Cords in der zweiten Basisreihe BR2, würden bei diesem Vorgehen links abgehoben (und nicht gedreht) werden und in der nächsten Arbeitsreihe rechts weggestrickt werden.

Das oben ausführlich beschriebene Vorgehen hat den Vorteil, dass die durch die Bearbeitungsweise der Randmaschen RM des I-Cords bestimmte Drehrichtung bereits sichtbar ist - somit ist ein versehentliches falsch herum Drehen sofort sichtbar und das beschriebene Vorgehen weniger fehleranfällig. Zudem ist bereits mindestens eine Reihe mehr gestrickt - die vertikale Maschenreihe VM aus Randmaschen RM des I-Cord-Randkörpers RK ist bereits länger und so geht das Aufnehmen und Drehen der Drehmaschen DM leichter.

Wenn die Randmaschen RM eines gegebenen Randkörpers RK einen I-Cord bilden sollen, müssen also nur die Randmaschen RM einer der beiden Basisreihen BR1 oder BR2 gedreht werden - dabei ist es egal, ob hierbei die Randmaschen RM der ersten oder der zweiten Basisreihe BR1, BR2 gedreht werden. Wenn das Strickstück zwei Randkörper RK am Reihenanfang RA und Reihenende RE aufweist (z.B. bei einem Schal), kann auch zunächst eine komplette, von einer der beiden Basisreihen BR1 oder BR2 ausgehende Hälfte des Strickstücks gearbeitet werden, bevor begonnen wird, die zweite, von der anderen Basisreihe BR2 oder BR1 ausgehende Strickstückhälfte zu bearbeiten.

Die Figuren 4 und 5 zeigen in seitlicher Ansicht einen Ausschnitt einer Basisreihe BR umfassend Hauptmaschen HM und Randmaschen RM die teilweise (Figur 5) oder ganz (Figur 4) zu Drehmaschen DM werden und den Drehprozess. Somit werden die Maschen HM, RM eine Basisreihe BR isoliert in seitlicher Ansicht - die weiteren Reihen des Strickstücks befinden sich in der Bildebene und sind somit hinter den gezeigten Maschen HM, RM, BR versteckt, aber dennoch mit ihnen verbunden. Figur 4 zeigt exemplarisch das bereits ausführlich angeführte Beispiel eines I-Cord-Randkörpers, dieses Mal mit 4 Randmaschen RM. Figur 5 zeigt ein Strickstück mit einem doppelt gestrickten Randkörper RK mit 6 Randmaschen RM.

Figuren 4a, 5a zeigen die Anordnung der Randmaschen RM und Hauptmaschen HM unmittelbar nach dem Anschlagen. Die Maschen HM, RM werden von einer nicht gezeigten ersten Stricknadel gehalten.

Figur 4b zeigt die auf eine erste Maschenhaltevorrichtung (hierzu eignet sich besonders gut eine Nadelspiel-Stricknadel, aber auch andere Vorrichtungen eignen sich, z.B. ein Zahnstocher oder die andere Stricknadel der Rundstricknadel) durch einfaches abheben oder rüberschieben überführten Drehmaschen DM. Die Maschenhaltevorrichtung wird nun samt Drehmaschen DM um 180° um eine Achse quer zu den Basisreihen gedreht (Figur 4b, drehen angedeutet mit Pfeil) und anschliessend werden die Drehmaschen DM wieder auf die erste Stricknadel überführt, die auch die Hauptmaschen HM hält (Figur 4c).

In Figur 5b werden nur die Hälfte der Randmaschen RM (die am Anfang bzw. Ende der Basisreihe BR gelegenen, in der Figur 5 mit den Positionen 1, 2, 3 versehen) als Drehmaschen DM ausgewählt und auf eine Nadelspiel-Stricknadel überführt und um 180° um eine Achse quer zu der Basisreihe BR gedreht. Die übrigen Randmaschen RM (an den Positionen 4, 5, 6) werden auf eine zweite Stricknadel, z.B. die gerade nicht benutzte Arbeitsnadel der Rundstricknadel, überführt. Anschliessend werden abwechselnd die Drehmaschen DM und die auf der zweiten Stricknadel ruhenden Randmaschen RM zurück auf die erste Stricknadel geschoben. Wenn zuerst eine Drehmasche DM auf die erste Stricknadel zurück überführt wird, sieht die Anordnung der Maschen RM, DM wie in Figur 5d aus. Wenn zuerst eine Randmasche RM zurück überführt wird, sieht die Anordnung wie in Figur 5c aus.

Bei der in Figur 6 gezeigten Maschenanordnung werden die Randmaschen RM in der Art wie von Figur 5 behandelt. Gezeigt wird in der Art von Figur 5a die Anfangsposition der Maschen wie sie unmittelbar nach dem Anschlagen vorliegt (siehe auch Figur 6a), wobei die Basisreihe BR einen aus 7 Randmaschen RM gebildeten Randkörper RK, der doppelt gestrickt werden soll, ausbildet. Für das doppelte Stricken werden in späteren Hin- und Rückreihen die Randmaschen RM abwechselnd gestrickt und links abgehoben. Unabhängig davon, ob 3 oder 4 Randmaschen RM als Drehmaschen DM ausgewählt und behandelt werden, ist die Position nach dem abwechselnden Zurücküberführen der Dreh- und Randmaschen DM RM davon abhängig, ob zuerst mit dem Rücküberführen der nicht als Drehmaschen DM behandelten Randmaschen RM (Figur 6b) oder mit den nicht gedrehten Randmaschen RM begonnen wird (Figur 6c). Beide Varianten sind beim fertig gestrickten Strickstück ununterscheidbar.

Figur 7 zeigt die Strickvorschrift für das Stricken eines doppelt gestrickten Randkörpers RK. Es müssen für einen doppelt gestrickten Randkörper RK ausgehend von einem bidirektionalen Maschenanschlag (hier wird ein Maschenbild in der Art eines magischen Maschenanschlags gezeigt) in sowohl der ersten Basisreihe BR1, als auch in der zweiten Basisreihe BR2 Randmaschen RM als Drehmaschen DM ausgewählt und gedreht werden. Im Wesentlichen wird durch das Drehen in beiden Basisreihen BR1, BR2 das Zusammenfalten des Randkörpers RK auf sich selber sequentiell durchgeführt. Figur 8 zeigt in seitlicher Ansicht (das Strickstück 2 liegt hierbei quer zur Bildebene) einen Querschnitt durch einen bereits gestrickten Hauptkörper HK mit einem doppelt gestrickten Randkörper RK des Strickstücks 2.

Nachfolgend werden noch einige Aspekte der erfindungsgemässen Lösung diskutiert, die jeweils für einige oder alle der weiter oben beschriebenen Ausführungsformen relevant sind.

Wenn nur ein Teil der Randmaschen RM eines gegebenen Randkörpers RK als Drehmaschen DM ausgewählt und gedreht werden, erfolgt dies gemäss einer Ausführungsform in beiden Basisreihen BR1, BR2. Nach dem Drehen der Drehmaschen DM in beiden Basisreihen BR1, BR2 bilden dieselben Randmaschen RMi vertikale Maschenreihen aus wie unmittelbar nach dem Anschlagen. Die Randmaschen RM dieses gegebenen Randkörpers RK werden dann gemäss einer Ausführungsform in der Art eines doppelt gestrickten Bündchen durch abwechselndes Stricken und linkes Abheben der Randmaschen RM gearbeitet.

Zunächst werden in allen Ausführungsformen Maschen HM, RM mit mindestens einer bidirektionalen Maschenanschlagstechnik angeschlagen, wobei je nach Ausführungsform auch zwei oder mehr Anschlagstechniken kombinierbar sind. Es entstehen dadurch zwei Basisreihen BR1, BR2 umfassend Hauptmaschen HM und an mindestens einem Ende in jeder der Basisreihen BR1, BR2 zwei oder mehr Randmaschen RM. Durch Bearbeiten der Hauptmaschen HM in Hin- und Rückreihen wird ein Hauptkörper HK gebildet, durch Bearbeiten der Randmaschen RM in Hin- und Rückreihen entstehen ein oder zwei Randkörper RK. Das nachfolgend beschriebene Prinzip des Drehens von Randmaschen RM (wodurch diese zu Drehmaschen DM werden) ist unabhängig davon ob das Strickstück ein oder zwei Randkörper RK, RK1, RK2 aufweist.

Die erste Basisreihe BR1 liegt auf einer ersten Stricknadel (bzw. dem die Stricknadel verlängernden Kabel), die zweite Basisreihe BR2 liegt auf einer zweiten Stricknadel bzw. ihrem Kabel. Wenn das Strickstück wie in Figur 1a gezeigt nur einen Randkörper RK=RK1 aufweisen soll, befinden sich nur an einem Ende Randmaschen RM, welche die Hauptmaschen HM des Hauptkörpers HK begrenzen. Figur 1b zeigt ein Strickstück mit zwei Randkörpern RK1, RK2, umfassend Randmaschen RM. Unmittelbar nach dem Anschlagen bilden die Randmaschen RM eines Randkörpers RK1, RK2 jeweils vertikale Maschenreihen VM quer zu den Basisreihen BR aus. Die Randmaschen RM sind zur besseren Nachverfolgung für das Nachvollziehen des Drehvorgangs hinsichtlich ihrer Ursprungsposition nummeriert (siehe z.B. Figur 4). In den Figuren 2 und 3 sind Randkörper RK mit 3 Randmaschen RM, eine typische Anzahl für einen I-Cord-Randkörper (ein I-Cord kann jedoch auch von 2, 4 oder noch mehr Randmaschen RM gebildet werden), gezeigt. Die Anzahl der Randmaschen RM kann variieren und ist nach oben dadurch begrenzt, dass sich ab einer gewissen Maschenanzahl kein sauberer I-Cord-Rand mehr stricken lässt. Vorzugsweise wird dann stattdessen der Randkörper RK doppelt gestrickt.

Gemäss einer Ausführungsform wird die Strickrichtung 6 der ersten gearbeiteten Reihe BR1, BR2, AR1 abhängig von der Position von Arbeitsfaden und losem Fadenende unmittelbar nach dem Anschlagen gewählt. Fadenrest und Arbeitsfaden befinden sich an gegenübergesetzten Enden der Basisreihen wenn eine Anschlagstechnik verwendet wird, die nur einen Arbeitsfaden verwendet (z.B. Achtanschlag) und an demselben Ende wenn Maschenanschlagstechniken verwendet werden, die den Arbeitsfaden und das Fadenende verwenden (z.B. magischer Maschenanschlag). Vor Strickbeginn besteht noch Wahlfreiheit bezüglich der Positionierung des Randkörpers RK - am rechten oder linken Ende der Basisreihen BR. Um Fadenvernähen zu vermeiden, kann ein Arbeitsbeginn (stricken oder abheben) mit derjenigen Masche RM, HM, die mit dem Arbeitsfaden verbunden ist, gewählt ist. Der Fadenrest kann so besonders unauffällig im Randkörper RK versteckt vernäht werden. Je nach gewünschtem Strickbild ist der Arbeitsfaden beim Abheben von Maschen RM vor («linkes abheben») oder hinter («rechtes abheben») dem Strickstück zu halten.

Es bietet sich an, unmittelbar nach dem Maschenanschlagen mit dem Arbeitsfaden zu stricken. Die erste gearbeitete Masche des Strickstücks ist dann diejenige (Rand-)Masche, welche unmittelbar nach dem Anschlagen mit dem Arbeitsfaden verbunden ist. Wenn die Randmaschen als I-Cord oder in der Art eines doppelt gestrickten Bündchens gearbeitet werden, kann sich auch als erste gearbeitete Masche diejenige Masche eignen, die gegenüber dieser mit dem Arbeitsfaden unmittelbar verbundenen Masche in derselben vertikalen Maschenreihe liegt. Dies da der sich über die Anschlagskante erstreckende Arbeitsfaden innerhalb der Randkante versteckt wird

Ein erstes Wegstricken kann vorteilhafterweise direkt mit dem Arbeitsfaden durchgeführt werden, da so ein Vernähen des Arbeitsfadens vermieden wird. Insbesondere jedoch, wenn ein Strickstück zwei Randkörper aufweist und die beiden Basisreihen separat als eigene Arbeitsreihen gearbeitet werden, kann auch ein weiterer Faden (von einem anderen Wollknäuel oder das lose Fadenende) als Arbeitsfaden herangezogen werden und erst nach dem Arbeiten der ersten Basisreihe mit dem weiteren Faden kann die zweite Basisreihe mit dem Arbeitsfaden gearbeitet werden.

Beispielhaft herausgegriffen und diskutiert werden für das erfindungsgemässe Verfahren und Strickstück insbesondere ein I-Cord-Randkörper und ein Randkörper in der Art eines doppelten Bündchens - glatt rechts oder in einem Muster gestrickt. Die Erfindung beschränkt sich aber nicht auf als I-Cord oder in Art eines doppelt gestrickten Bündchen gearbeitete Randkörper. Am weitesten verbreiten ist das Stricken eines rechts gestrickten I-Cords oder eines rechts gestrickten doppelten Bündchens. Beides kann jedoch auch links gestrickt werden mit anderem optischen Endergebnis und anderer Strickvorschrift.

Das Stricken eines integrierten, eine vertikale Reihe ausbildenden I-Cord-Randkörpers ausgehend von einem bidirektionalen Maschenanschlag erfordert ein Drehen und Rücküberführen von Randmaschen gemäss den Verfahrensschritten c) und d) in einer der beiden Basisreihen bevor der Arbeitsfaden im weiteren Strickverlauf die Drehrichtung des i-Cords festlegt. Diese Festlegung der Drehrichtung geschieht durch das gleichartige Bearbeiten der Randmaschen in den beiden Basisreihen, - also zu dem Zeitpunkt, an dem benachbarte Hauptmaschen direkt im Anschluss an das Arbeiten der Randmaschen ebenso wie in weiteren Hin- und Rückreihen vorgesehen gestrickt werden.

Wenn also das Drehen der Randmaschen eines Randkörpers in der ersten Basisreihe erfolgen soll, bevor die zweite Basisreihe gearbeitet worden ist, können entweder die Randmaschen als Drehmaschen ausgewählt werden, diese Drehmaschen dann links gestrickt werden, anschliessend auf die erste Maschenhaltevorrichtung überführt werden, um 180° gedreht werden, auf die erste Stricknadel rücküberführt werden, so dass die Drehmaschen ihre Reihenfolge in der Basisreihe getauscht haben. Dann werden diese Drehmaschen (links) abgehoben und die Hauptmaschen werden weiter gestrickt. Es ist auch möglich, die Drehmaschen nach dem Drehen auf der ersten Maschenhaltevorrichtung direkt auf eine weitere Stricknadel (die Arbeitsnadel, bei rechtshändigen Strickern und normaler Strickrichtung die rechte Stricknadel) zurück zu überführen um den Arbeitsschritt des Abhebens der Drehmaschen zu umgehen. Allerdings sind dann drei Maschenhaltevorrichtung (die erste Stricknadel, die erste Maschenhaltevorrichtung, die Arbeitsnadel) und nicht nur zwei Maschenhaltevorrichtungen gleichzeitig am Verfahren beteiligt, was u.U. komplizierter ist als das Durchführen des zusätzlichen Abhebens der bereits gedrehten Drehmaschen.

Dasselbe Ergebnis kann auch erreicht werden, indem zuerst Drehmaschen ausgewählt und gedreht werden (umfassend die Verfahrensschritte Überführen der Drehmaschen auf die erste Maschenhaltevorrichtung, Drehen um 180°, Rücküberführen auf die erste Stricknadel), gefolgt von einem (rechten) Wegstricken der Dreh- und Randmaschen.

Wichtig ist nur, dass der Verfahrensschritt des Drehens der Drehmaschen vor dem Festlegen bzw. Fixieren der Drehrichtung des Randkörpers erfolgt, welcher typischerweise beim ersten vollständigen Bearbeiten einer Basisreihe passiert, zumindest wenn die Randmaschen dabei genauso wie in weiteren Hin- und Rückreihen vorgesehen gearbeitet werden. Die Drehrichtung wird fixiert, wenn der Arbeitsfaden die Randmaschen und die Hauptmaschen beim Wegstricken eben dieser Haupt- und Randmaschen verbindet, wobei dieses Wegstricken ebenso wie in weiteren Hin- und Rückreihen vorgesehen erfolgt.

Als besonders unkompliziert kann es empfunden werden, die Randmaschen beim allerersten Behandeln zu drehen: dies geschieht, indem die Randmaschen vor dem Losstricken als Drehmaschen ausgewählt, auf die zum Drehen verwendete Maschenhaltevorrichtung überführt werden, auf dieser Maschenhaltvorrichtung gedreht werden und anschliessend auf die ursprüngliche Stricknadel rücküberführt werden. Dadurch können die Drehmaschen in allen weiteren Arbeitsreihen wie in weiteren Hin- und Rückreihen vorgesehen behandelt werden. Bei diesem Vorgehen können (wenn nach der Vorschrift linkes Abheben der Randmaschen am Reihenende, rechtes Wegstricken am Reihenanfang) die Drehmaschen unmittelbar nach dem Rücküberführen auf die erste Stricknadel weggestrickt werden. Wenn beide Basisreihen zu einer Arbeitsreihe verbunden werden kann anschliessend (abgesehen von Formungen des Hauptkörpers, z.B. durch Zu- und/oder Abnahmen) jeder Reihenanfang und Reihenende gleichartig gearbeitet werden.

Das Drehen kann auch in der zweiten Basisreihe durchgeführt werden. Dieses Vorgehen hat den Vorteil, dass die Drehrichtung des Randkörpers bei der gegebenen Strickvorschrift der Randkörper bereits sichtbar ist, so dass das Risiko von einem versehentlichen falsch herum Drehen der Drehmaschen minimiert wird.

Gemäss einer Ausführungsform ist es auch möglich, in der oder den ersten Arbeitsreihen AR die Randmaschen RM der ersten Basisreihe BR1 und die Randmaschen RM der zweiten Basisreihe BR2 verschieden zu behandeln. So können die einen I-Cord-Randkörper bildenden Randmaschen RM der ersten Basisreihe BR1 am Reihenende rechts gestrickt und am Reihenanfang links abgehoben werden, während die Randmaschen der zweiten Basisreihe am Reihenende links abgehoben und am Reihenanfang rechts gestrickt werden. Wenn die unterschiedliche Behandlung der Randmaschen RM der beiden Basisreihen BR1, BR2 harmonisiert werden soll, kann auch nach mehrmaligen Bearbeiten noch ein Drehen durchgeführt werden.

### Bezugszeichenliste

- AK: Anschlagskante
- RM: Randmasche
- RK: Randkörper
- RA: Reihenanfang
- RE: Reihenanfang
- DM: Drehmasche
- HM: Hauptmasche
- HK: Hauptkörper
- BR: Basisreihe
- VM: vertikale Maschenreihe
- AR: Arbeitsreihe
- 2: Strickstück
- 4: Wachstumsrichtung der Basisreihen
- 6: Strickrichtung

## Patentansprüche

1. Verfahren zur Herstellung eines Strickstücks (2) umfassend einen aus Hauptmaschen (HM) gebildeten Hauptkörper (HK) und einen aus Randmaschen (RM) gebildeten Randkörper (RK), wobei der Rand- und der Hauptkörper (RK, HK) durch Bearbeiten der Haupt- und der Randmaschen (HM, RM) in Hin- und Rückreihen ausgehend von zwei Basisreihen (BR1, BR2) ausgebildet werden; umfassend
a) Anschlagen von Maschen (HM, RM) mit einer oder zwei bidirektionalen Maschenanschlagstechniken, so dass die zwei Basisreihen (BR1, BR2) entstehen, wobei
- die Basisreihen (BR1, BR2) jeweils Hauptmaschen (HM) und die Hauptmaschen (HM) am Reihenanfang (RA) begrenzende, jeweils mindestens zwei unmittelbar benachbarte Randmaschen (RM) aufweisen;
- die Randmaschen (RM) des Randkörpers (RK) beider Basisreihen (BR1, BR2) gemeinsam eine vertikale Maschenreihe (VM) quer zu den Basisreihen (BR1, BR2) ausbilden;
- jede Basisreihe (BR1, BR2) eine Anfangsmasche am Reihenanfang (RA) aufweist;
b) Auswählen von Randmaschen (RM) des Randkörpers (RK) einer der Basisreihen (BR1) als Drehmaschen (DM), wobei die Drehmaschen (DM)
- alle Randmaschen (RM) des Randkörpers (RK) dieser Basisreihe (BR1) umfassen; oder
- die Anfangsmasche und eine oder mehrere direkt benachbarte Randmaschen (RA) des Randkörpers (RK) dieser Basisreihe ((BR1) umfassen, wobei die Anzahl der ausgewählten Drehmaschen (DM) ungefähr die Hälfte der Anzahl Randmaschen (RM) des Randkörpers (RK) dieser Basisreihe (BR1) beträgt;
c) Überführen der in Verfahrensschritt b) ausgewählten, auf einer ersten Stricknadel liegenden Drehmaschen (DM) auf eine erste Maschenhaltevorrichtung;
d) Drehen der ersten Maschenhaltevorrichtung samt der nun auf ihr liegenden Drehmaschen (DM) um 180° um eine Achse quer zu den Basisreihen (BR1, BR2);
e) Rücküberführen der Drehmaschen (DM) von der ersten Maschenhaltevorrichtung zurück auf die erste oder eine weitere Stricknadel, so dass nun die Randmaschen (RM) des Randkörpers (RK) dieser Basisreihe (BR1) ihre ursprüngliche Abfolge in dieser Basisreihe (BR1) verändert haben ;
f) Bestimmen der Strickrichtung und Bearbeiten der in Strickrichtung auf der Stricknadel liegenden Maschen (HM, RM), wobei jede Randmasche (RM) des Randkörpers (RK) einer der Basisreihen (BR1, BR2) in der Nähe der angeschlagenen Basisreihen (BR1, BR2) maximal einmal als Drehmasche (DM) ausgewählt und gemäss den Verfahrensschritten b) - e) bearbeitet wird, so dass
- bereits mindestens einmal nach Durchführung der Verfahrensschritte b) - e) bearbeitete Randmaschen (RM) ebenso wie in weiteren Hin- und Rückreihen vorgesehen bearbeitet werden;
- für noch nicht oder bereits bearbeitete Randmaschen (RM) des Randkörpers (RK) bestimmt wird, ob diese Randmaschen (RM) gemäss den Verfahrensschritten b) - e) als Drehmaschen (DM) ausgewählt und behandelt werden sollen; oder ob diese Randmaschen (RM) ebenso wie in weiteren Hinund/oder Rückreihen vorgesehen bearbeitet werden sollen.

2. Verfahren nach Anspruch 1, wobei
- die Basisreihen (BR1, BR2) jeweils die Hauptmaschen (HM) am Reihenende (RE) begrenzende, jeweils mindestens zwei unmittelbar benachbarte Randmaschen (RM) aufweisen, und
- das Strickstück (2) einen zweiten Randkörper (RK2) aufweist, welcher ausgehend von den Randmaschen (RM) der Reihenenden (RE) der Basisreihen (BR1, BR2) gebildet wird;
- die Randmaschen (RM) des zweiten Randkörpers (RK2) beider Basisreihen (BR1, BR2) gemeinsam eine vertikale Maschenreihe (VM) quer zu den Basisreihen (BR1, BR2) ausbilden;
- jede Basisreihe (BR1, BR2) eine Endmasche am Reihenende (RE) aufweist;
umfassend
Durchführung der Verfahrensschritte b) bis f) für die Randmaschen (RM) des zweiten Randkörpers (RK2) einer der Basisreihen (BR1, BR2) wie für die Randmaschen des Randkörpers (RK1) am Reihenanfang (RA) der Basisreihen (BR1, BR2).

3. Verfahren nach einem der vorangehenden Ansprüche, wobei
- nur in einer der beiden Basisreihen (BR1) die Randmaschen (RM) eines gegebenen Randkörpers (RK) als Drehmaschen (DM) ausgewählt und gemäss den Verfahrensschritten b) bis f) behandelt werden;
- die Randmaschen (RM) dieses gegebenen Randkörpers (RK) in der anderen Basisreihe (BR2) in einer Reihenfolge bearbeitet werden, wie sie unmittelbar nach dem Anschlagen gemäss Verfahrensschritt a) auf ihrer Stricknadel liegen.

4. Verfahren einem der Ansprüche 1 bis 2, zudem umfassend die Verfahrensschritte
i) Überführen derjenigen Randmaschen (RM) des Randkörpers (RK) dieser Basisreihe (BR1, BR2), die im Verfahrensschritt b) nicht als Drehmaschen (DM) ausgewählt worden sind auf eine weitere Maschenhaltevorrichtung;
ii) Rücküberführen von einzelnen Randmaschen (RM) abwechselnd von der ersten und von der zweiten Maschenhaltevorrichtung auf die erste oder eine weitere Stricknadel, so dass die rücküberführten Randmaschen (RM) nun derart auf der ersten oder der einen weiteren Stricknadel angeordnet sind, dass sie in der Art eines doppelt gestrickten Bündchens bearbeitbar sind, wobei das Rücküberführen durchgeführt wird als Verfahrensschritt e) und nach der Durchführung der Verfahrensschritte b), c), d).

5. Verfahren nach einem der vorangehenden Ansprüche, zudem umfassend den Verfahrensschritt
- Definieren einer Arbeitsreihe (AR), wobei die Arbeitsreihe (AR) entweder nur eine oder beide Basisreihen (BR1, BR2) umfasst, wobei
- wenn die Arbeitsreihe (AR) beide Basisreihen (BR1, BR2) umfasst, Anfang und Ende der Arbeitsreihe mit dem mindestens einen Randkörper (RK) übereinstimmen und die zweite Basisreihe (BR2) unmittelbar im Anschluss an die erste Basisreihe (BR1) mit demselben Arbeitsfaden gestrickt wird, so dass die Arbeitsreihe (AR) durch den Randkörper (RK) begrenzt wird und der erste Randkörper (RK) am Reihenanfang (RA) der Basisreihen (BR1, BR2) liegt und somit der erste Randkörper (RK) die Anfangsmaschen der beiden Basisreihen (BR1, BR2) umfasst.

6. Verfahren nach einem der vorangehenden Ansprüche, **dadurch gekennzeichnet, dass**
i) die Randmaschen (RM) abgehoben werden ohne sie zu stricken wenn sie am Beginn einer Reihe liegen und die Randmaschen (RM) gestrickt werden wenn sie am Anfang einer Reihe liegen, so dass ein i-Cord entsteht; ODER
ii) die Randmaschen (RM) gestrickt werden wenn sie am Ende einer Reihe liegen und abgehoben werden wenn sie am Anfang einer Reihe liegen, so dass ein i-Cord entsteht; ODER
iii) die Randmaschen (RM) abwechselnd abgehoben werden mit dem Arbeitsfaden vor der Arbeit und weggestrickt werden, so dass eine doppelt gestrickte Randkante (RK) entsteht.

7. Verfahren nach einem der vorangehenden Ansprüche, zudem umfassend den Verfahrensschritt Drehen des Strickstücks (2) nach dem Anschlagen gemäss Verfahrensschritt a) um 180° um eine Achse parallel zu den Basisreihen (BR1, BR2) derart, dass eine oder beide der Basisreihen (BR1, BR2) auf der Arbeitsseite (AR) in der Art einer zuvor links gestrickten Reihe erscheinen, und rechtes Wegstricken der Hauptmaschen (HM) nach Verfahrensschritt g) , so dass der Hauptkörper (HK) im Bereich der der Anschlagsachse (AK) kraus rechts gestrickt erscheint.

8. Verfahren nach einem der vorangehenden Ansprüche, **dadurch gekennzeichnet, dass**
die Hauptmaschen (HM) des Hauptkörpers (HK) mit einer ersten bidirektionalen Maschenanschlagstechnik angeschlagen werden und die Randmaschen (RM) des Randkörpers (RK) mit einer zweiten bidirektionalen Maschenanschlagstechnik angeschlagen werden.

9. Strickstück (2), **dadurch gekennzeichnet, dass**
das Strickstück (2) mittels eines Verfahrens gemäß einem der Ansprüche 1 bis 8 hergestellt wird.

10. Strickstück (2) nach Anspruch 9, **dadurch gekennzeichnet, dass**
das Strickstück (2) eine Kapuze oder ein Kapuzenschal oder ein Balaclava oder eine Mütze oder ein Schal oder ein Top oder eine Jacke oder ein Wickelbabybody ist, wobei das fertige Strickstück (2) im Wesentlichen eine strukturelle Symmetrieachse entlang einer Achse (AK) zwischen den beiden Basisreihen (BR1, BR2) aufweist.
